# FASCICULE DE BREVET EUROPEEN

(11) **EP 1 921 517 B1**
(45) Date de publication et mention de la délivrance du brevet: **12.05.2010**
(21) Numéro de dépôt: 06123783.0
(22) Date de dépôt: 09.11.2006
(51) Int. Cl.: G04B 13/02, G04B 19/04, G04D 3/00

(54) **Elément d'assemblage comportant des structures élastiques en forme de fourches et pièce d'horlogerie comportant cet élément**
Montageelement, das dehnbare Strukturen in Form von Gabeln umfasst, und dieses Element umfassende Uhr
Assembly component comprising fork-shaped elastic structures and timepiece incorporating this component

(43) Date de publication de la demande: 14.05.2008
(73) Titulaire: ETA SA Manufacture Horlogère Suisse, 2540 Grenchen (CH)
(72) Inventeur: Bitterli, Roland, 2000, Neuchâtel (CH); Noell, Wilfried, 2000, Neuchâtel (CH); Blondeau, Fabien, 2525, Le Landeron (CH); Paratte, Lionel, 2000, Neuchâtel (CH); Scharf, Toralf, 2000, Neuchâtel (CH); Meister, Pierre-André, 2502, Bienne (CH); Zanetta, André, 2000, Neuchâtel (CH)
(74) Mandataire: Couillard, Yann Luc Raymond

(56) Documents cités:
- EP-A- 1 655 642
- EP-A- 1 659 460

## Description

L'invention concerne un élément d'assemblage et une pièce d'horlogerie comportant un tel élément.

L'invention concerne plus particulièrement un élément d'assemblage réalisé dans une plaque en matériau cassant tel que du silicium, notamment pour une pièce d'horlogerie, comportant une ouverture prévue pour l'insertion axiale d'un arbre, la paroi intérieure de l'ouverture comportant des structures élastiques qui sont gravées dans la plaque et qui comportent chacune au moins une surface d'appui pour serrer radialement l'arbre en vue d'assurer la fixation de l'élément d'assemblage par rapport à l'arbre.

Généralement, dans les pièces d'horlogerie, les éléments d'assemblage tels que les aiguilles horlogères et les roues dentées sont fixées sur leur arbre de rotation par chassage, c'est-à-dire qu'un cylindre creux est forcé sur un axe possédant un diamètre légèrement supérieur au diamètre intérieur du cylindre. Les propriétés élastiques et plastiques du matériau employé, généralement un métal, sont utilisées pour ce chassage. Pour des composants réalisés en matériau cassant tel que du silicium, matériau qui ne possède pas de domaine plastique utilisable, il n'est pas possible de chasser un cylindre creux sur un arbre de rotation conventionnel tels que ceux qui sont utilisés dans l'horlogerie mécanique, avec une tolérance de diamètre de l'ordre de +/- 5 microns.

De plus, la solution de fixation de l'élément d'assemblage tel qu'une aiguille doit fournir une force suffisante pour maintenir en place l'élément lors de chocs. La force nécessaire pour une aiguille horlogère conventionnelle est par exemple de l'ordre de un Newton.

Pour résoudre ces problèmes, il a déjà été proposé de réaliser, dans un élément d'assemblage tel qu'une virole de ressort à spiral en silicium, des structures élastiques en forme de lames flexibles agencées sur le pourtour de l'ouverture, de manière à permettre la fixation de la virole sur un arbre à la manière d'un chassage, en utilisant la déformation élastique des lames pour serrer l'arbre et retenir la virole sur l'arbre. Un tel exemple de fixation est décrit notamment dans le document EP 1 655 642.

Cette solution n'est pas complètement satisfaisante, notamment en raison de la raideur importante de ces lames flexibles ce qui peut poser des problèmes au montage. De plus, cette solution n'est pas prévue pour solidariser un élément rotatif avec son arbre de rotation, ce qui peut conduire à un glissement relatif entre les deux pièces.

L'invention vise à remédier à ces problèmes en proposant une structure élastique améliorée, notamment pour permettre l'utilisation de l'élément d'assemblage comme élément rotatif dans un mécanisme d'horlogerie, en particulier comme aiguille horlogère.

Dans ce but, l'invention propose un élément d'assemblage selon la revendication 1.

L'élément d'assemblage selon l'invention permet d'améliorer la force de serrage contre l'arbre, pour permettre une meilleure répartition des efforts liés à la déformation élastique dans le matériau constituant l'élément d'assemblage, et pour permettre un meilleur contrôle de la force de serrage obtenue sur l'arbre, tout en restant éloigné de la zone de rupture du matériau.

De plus, les structures élastiques selon l'invention offrent un débattement radial, suite à leur déformation élastique, qui est suffisamment important pour compenser les tolérances de fabrication appliquées au diamètre d'un arbre tel que ceux qui sont utilisés dans des pièces d'horlogerie pour l'entraînement des aiguilles.

Selon d'autres caractéristiques de l'invention :
- chaque branche de la structure élastique a la forme d'une courbe sensiblement parabolique dont une première extrémité fixe est agencée sur le pont de matière associé et dont une seconde extrémité libre fait face à l'extrémité libre de l'autre branche de la structure élastique, et la surface d'appui de chaque branche est agencée sur la face intérieure de son tronçon d'extrémité libre;
- chaque structure élastique comporte un tronçon principal qui s'étend de part et d'autre du pont de matière, et chaque branche s'étend, depuis une extrémité du tronçon principal opposée au pont de matière, suivant une direction rectiligne inclinée vers la branche associée, par rapport à une direction radiale, et la surface d'appui de chaque branche est agencée à son extrémité libre;
- le tronçon principal s'étend suivant une direction sensiblement circonférentielle;
- la paroi intérieure de l'ouverture comporte au moins trois structures élastiques qui sont réparties régulièrement autour de l'arbre;
- l'élément d'assemblage est constitué par un élément rotatif prévu pour être monté solidaire à rotation sur l'arbre.
- l'élément d'assemblage est constitué par une aiguille horlogère.

L'invention propose aussi une pièce d'horlogerie caractérisée en ce qu'elle comporte au moins un élément d'assemblage selon l'une des caractéristiques précédentes.

D'autres caractéristiques et avantages de la présente invention apparaîtront plus clairement à la lecture de la description détaillée qui suit, faite en référence aux dessins annexés donnés à titre d'exemple non limitatifs et dans lesquels :
- la figure 1 est une vue en coupe axiale qui représente schématiquement une pièce d'horlogerie équipée d'éléments d'assemblage constitués par des aiguilles horlogères réalisées conformément aux enseignements de l'invention;
- les figures 2 à 4 sont des vues de dessus qui représentent schématiquement respectivement l'aiguille des heures, l'aiguille des minutes, et l'aiguille des secondes équipant la pièce d'horlogerie de la figure 1 et qui sont pourvues de structures élastiques selon un premier mode de réalisation en forme de C;
- la figure 5 est une vue agrandie d'une partie de la figure 2 qui représente la bague de fixation de l'aiguille des heures;
- les figures 6 à 8 sont des vues similaires à celles des figures 2 à 4 qui représentent schématiquement respectivement l'aiguille des heures, l'aiguille des minutes, et l'aiguille des secondes lorsqu'elles sont pourvues de structures élastiques selon un second mode de réalisation en forme de L.

Dans la suite de la description, des éléments identiques ou similaires seront désignés par les mêmes références.

Sur la figure 1, on a représenté schématiquement une pièce d'horlogerie 10 qui est réalisée conformément aux enseignements de l'invention.

La pièce d'horlogerie 10 comporte un mouvement 12 monté à l'intérieur d'un boîtier 14 fermé par une glace 16. Le mouvement 12 entraîne en rotation, autour d'un axe A1, des moyens d'affichage analogique constitués ici par une aiguille des heures 18, une aiguille des minutes 20, et une aiguille des secondes 22, ces aiguilles s'étendant au-dessus d'un cadran 24. Les aiguilles 18, 20, 22 sont fixées sur des arbres 26, 28, 30 de rotation cylindriques coaxiaux par serrage élastique, à la manière d'un chassage, comme on le verra par la suite.

De préférence, les arbres 26, 28, 30 sont des arbres conventionnels couramment utilisés dans les mouvements d'horlogerie, par exemple des arbres en métal ou en matériau plastique.

Dans la suite de la description, on utilisera à titre non limitatif une orientation axiale suivant l'axe de rotation A1 des aiguilles 18, 20, 22 et une orientation radiale relativement à cet axe A1. De plus, des éléments seront qualifiés d'intérieur ou d'extérieur, suivant l'orientation radiale, par rapport à l'axe A1.

Les aiguilles 18, 20, 22 constituent des éléments d'assemblage, chaque aiguille 18, 20, 22 étant réalisée dans une plaque en matériau cassant, de préférence en matériau cristallin à base de silicium, et étant prévue pour être assemblée sur son arbre 26, 28, 30.

Les figures 2, 3 et 4 représentent un premier mode de réalisation de l'invention appliqué respectivement à l'aiguille des heures 18, à l'aiguille des minutes 20, et à l'aiguille des secondes 22. Chaque aiguille 18, 20, 22 comporte ici une bague de fixation 31 qui délimite une ouverture 32 prévue pour permettre la fixation de l'aiguille 18, 20, 22 sur l'arbre 26, 28, 30 associé par insertion axiale dans l'ouverture 32. La paroi intérieure 33 de l'ouverture 32 comporte des structures élastiques 34 qui sont gravées dans la plaque formant la bague de fixation 31 et qui comportent chacune des surfaces d'appui 36, 38 pour serrer radialement l'arbre 26, 28, 30 associé en vue de retenir axialement et radialement l'aiguille 18, 20, 22 sur l'arbre 26, 28, 30, et en vue de rendre l'arbre et l'aiguille associée solidaires à rotation.

Conformément aux enseignements de l'invention, chaque structure élastique 34 est constituée par une fourche qui est liée à la paroi intérieure 33 de l'ouverture 32 par un pont de matière 40 et qui comporte deux branches 42, 44 s'étendant, de part et d'autre du pont de matière 40, globalement vers l'arbre 26, 28, 30. En outre, chaque branche 42, 44 comporte une surface d'appui 36, 38 au voisinage de son extrémité libre 46, 48.

Selon le premier mode de réalisation de l'invention, qui est illustré par les figures 2 à 5, les deux branches 42, 44 de chaque structure élastique 34 sont recourbées l'une vers l'autre en formant un "C" presque fermé.

On décrit maintenant ce premier mode de réalisation en considérant l'aiguille des heures 18 telle que représentée sur la figure 2 et telle que représentée de manière agrandie sur la figure 5. On note que les structures élastiques 34 sont ici représentées au repos, c'est-à-dire avant d'être déformées par l'insertion de l'arbre 26, 28, 30 associé.

Chaque branche 42, 44 de chaque structure élastique 34 a la forme d'une courbe sensiblement parabolique dont une première extrémité fixe 50, 52 est agencée sur le pont de matière 40 associé et dont une seconde extrémité libre 46, 48 fait face à l'extrémité libre 46, 48 de l'autre branche 42, 44 de la structure élastique 34.

De préférence, les extrémités libres 46, 48 des branches 42, 44 de chaque structure élastique 34 sont suffisamment proches pour que la face intérieure de chaque branche 42, 44 soit sensiblement tangente à la surface axiale de l'arbre 26, au voisinage des extrémités libres 46, 48, la surface d'appui 36, 38 de chaque branche 42, 44 étant ainsi située sur la face intérieure de son tronçon d'extrémité libre, en vis-à-vis de l'arbre 26.

Lorsque l'arbre 26 est inséré dans l'ouverture 32, l'effort radial exercé sur les surface d'appui 36, 38 provoque une déformation élastique des deux branches 42, 44 de la structure élastique 34 de sorte que les extrémités libres 46, 48 des branches 42, 44 se déplace radialement vers l'extérieur. Cette déformation élastique produit un serrage radial sur l'arbre 26 à la manière d'un chassage.

De préférence, les structures élastiques 34 sont réparties de manière régulière autour de l'axe A1.

Avantageusement, pour chaque aiguille 18, 20, 22, le nombre de structures élastiques 34 agencées autour de l'ouverture 32 est choisi en fonction du diamètre de l'arbre 26, 28, 30 associé et en fonction de l'espace radial disponible entre la paroi intérieure 33 de l'ouverture 32 et la paroi extérieure 54 de la bague de fixation 31 de l'aiguille 18, 20, 22. Ainsi, plus le diamètre de l'arbre 26, 28, 30 est important et plus l'espace radial mentionné ci-dessus est faible, plus le nombre de structures élastiques 34 est important.

Ainsi, dans le présent mode de réalisation, comme le diamètre de l'arbre 26 associé à l'aiguille des heures 18 est beaucoup plus important que le diamètre de l'arbre 30 associé à l'aiguille des secondes 22, et comme le diamètre extérieur de la bague de fixation 31 n'évolue pas proportionnellement, il a été sélectionné un nombre de structures élastiques 34 égal à douze pour l'aiguille des heures 18 alors que le nombre de structures élastiques 34 est égal à trois pour l'aiguille des secondes 22. De manière intermédiaire, le nombre de structures élastiques 34 dans l'aiguille des minutes 20 est ici égal à six.

On note que la réalisation du système de fixation avec au moins trois structures élastiques 34 permet de faciliter le centrage de la bague de fixation 31 par rapport à l'arbre 26, 28, 30 associé.

Un second mode de réalisation des structures élastiques 34 est représenté sur les figures 6 à 8 qui représentent les bagues de fixation 31 respectivement de l'aiguille des heures 18, de l'aiguille des minutes 20, et de l'aiguille des secondes 22. Selon ce second mode de réalisation, chaque structure élastique 34 comporte un tronçon principal 56 qui s'étend de part et d'autre du pont de matière 40. Chaque branche 42, 44 s'étend, depuis l'extrémité du tronçon principal 56 opposée au pont de matière 40, suivant une direction rectiligne. Chaque branche 42, 44 est inclinée vers la branche 42, 44 associée, par rapport à une direction radiale. La surface d'appui 36, 38 de chaque branche 42, 44 est agencée à l'extrémité libre 46, 48 de la branche 42, 44.

De préférence, le tronçon principal 56 de chaque structure élastique 34 s'étend suivant une direction sensiblement circonférentielle, parallèlement à la paroi intérieure 33 cylindrique de l'ouverture 32, ce qui permet de maximiser la longueur du tronçon principal 56 et des branches 42, 44 rectilignes en vue de répartir les contraintes liées à la déformation élastique des branches 42, 44 dans un plus grand volume.

Le second mode de réalisation présente l'avantage de produire un effet autobloquant, lorsque l'arbre 26, 28, 30 et l'aiguille 18, 20, 22 associée sont assemblés ensemble. En effet, l'inclinaison des branches 42, 44 permet une réaction dynamique à une accélération en rotation ce qui rend ce mode de réalisation particulièrement adapté à la fixation d'éléments d'assemblage supportant des accélérations angulaires élevées ou dans le cas ou l'élément rotatif possède un déséquilibre important dans la répartition des masses, ce qui est le cas pour les aiguilles d'une pièce d'horlogerie.

Dans le second mode de réalisation, les deux branches 42, 44 de chaque structure élastique 34 exercent des efforts de poussée de sens opposés, de sorte que chaque branche 42, 44 s'oppose à la rotation relative de l'aiguille 18, 20, 22 par rapport à l'arbre 26, 28, 30 associé dans un sens de rotation privilégié. Dans l'exemple représenté sur la figure 6, la première branche 42 de chaque structure élastique 34 s'oppose à la rotation relative de l'aiguille 18 dans le sens anti-horaire et la seconde branche 44 de chaque structure élastique 34 s'oppose à la rotation relative de l'aiguille 18 dans le sens horaire. Les structures élastiques 34 du second mode de réalisation assurent donc une solidarisation en rotation particulièrement efficace entre les aiguilles 18, 20, 22 et les arbres 26, 28, 30 associés.

La réalisation de structures élastiques 34 en forme de fourches comportant un tronçon orienté tangentiellement ou circonférentiellement (le tronçon 56) et un tronçon rectiligne (la branche 42, 44) orienté vers l'arbre 26, 28, 30 associé permet de réduire la raideur de la structure élastique 34 ce qui permet un débattement radial de valeur suffisante pour permettre la fixation sur l'arbre 26, 28, 30, en particulier pour compenser les tolérances de diamètre de l'arbre. Chaque structure élastique 34 doit avoir une flexibilité suffisante pour permettre la fixation à la fois sur un arbre ayant un diamètre inférieur à la valeur nominale et sur un arbre ayant un diamètre supérieur à la valeur nominale.

Les avantages mentionnés ici en référence au second mode de réalisation s'appliquent en partie au premier mode de réalisation, la réalisation de structures élastiques comportant deux branches 42, 44 offrant l'avantage d'une réaction dynamique à une accélération angulaire. De plus, les branches 42, 44 courbes du premier mode de réalisation permettent aussi d'obtenir une diminution de la raideur de la structure élastique 34 et un débattement radial adéquat pour la fixation sur l'arbre.

On note que, dans le premier et le second modes de réalisation, chaque structure élastique 34 possède un plan axial de symétrie P qui s'étend suivant un rayon passant par le milieu du pont de matière 40.

Bien que la présente invention ait été décrite en relation avec des éléments d'assemblage constitués par des aiguilles 18, 20, 22, elle ne se limite pas à ces modes de réalisation. Ainsi, l'élément d'assemblage peut être constitué par un autre type d'élément rotatif, par exemple par une roue dentée utilisée dans un mouvement d'horlogerie. L'élément d'assemblage peut aussi être constitué par un élément non rotatif, par exemple une plaque en matériau cassant prévue pour être assemblée sur un autre élément comportant un arbre de fixation, ou tenon, en métal.

La présente invention est applicable à une aiguille 18, 20, 22 réalisée dans une plaque de silicium comportant une seule couche de silicium, ainsi que dans une plaque de silicium du type SOI (Silicon On Insulator) qui comprend une couche supérieure et une couche inférieure de silicium séparées par une couche intermédiaire d'oxyde de silicium.

## Revendications

1. Elément d'assemblage (18, 20, 22) réalisé dans une plaque en matériau qui ne possède pas de domaine plastique utilisable comportant une ouverture (32) prévue pour l'insertion axiale d'un arbre de section circulaire (26, 28, 30), la paroi intérieure (33) de l'ouverture (32) comportant des structures élastiques (34) qui sont gravées dans la plaque et qui comportent chacune au moins une surface d'appui (36, 38) pour serrer radialement l'arbre (26, 28, 30) en vue d'assurer la fixation de l'élément d'assemblage (18, 20, 22) par rapport à l'arbre (26, 28, 30), chaque structure élastique (34) étant constituée par une fourche qui est liée à la paroi intérieure (33) de l'ouverture par un pont de matière (40) et qui comporte deux branches (42, 44), lesdites branches s'étendant, de part et d'autre du pont de matière (40), globalement la vers l'arbre (26, 28, 30), **caractérisé en ce que en ce que** chaque branche (42, 44) comporte une surface d'appui (36, 38) uniquement au voisinage de son extrémité libre (46, 48).

2. Elément d'assemblage (18, 20, 22) selon la revendication précédente, **caractérisé en ce que** chaque branche (42, 44) de la structure élastique (34) a la forme d'une courbe sensiblement parabolique dont une première extrémité fixe (50, 52) est agencée sur le pont de matière (40) associé et dont une seconde extrémité libre (46, 48) fait face à l'extrémité libre (46, 48) de l'autre branche (42, 44) de la structure élastique (34), et **en ce que** la surface d'appui (36, 38) de chaque branche (42, 44) est agencée sur la face intérieure de son tronçon d'extrémité libre.

3. Elément d'assemblage (18, 20, 22) selon la revendication 1, **caractérisé en ce que** chaque structure élastique (34) comporte un tronçon principal (56) qui s'étend de part et d'autre du pont de matière (40), **en ce que** chaque branche (42, 44) s'étend, depuis l'extrémité du tronçon principal (56) opposée au pont de matière (40), suivant une direction rectiligne inclinée vers la branche (42, 44) associée, par rapport à une direction radiale, et **en ce que** la surface d'appui (36, 38) de chaque branche (42, 44) est agencée à son extrémité libre (46, 48).

4. Elément d'assemblage (18, 20, 22) selon la revendication précédente, **caractérisé en ce que** le tronçon principal (56) s'étend suivant une direction sensiblement circonférentielle.

5. Elément d'assemblage (18, 20, 22) selon l'une quelconque des revendications précédentes, **caractérisé en ce que** la paroi intérieure (33) de l'ouverture (32) comporte au moins trois structures élastiques (34) qui sont agencées pour être réparties régulièrement autour de l'arbre (26, 28, 30).

6. Elément d'assemblage (18, 20, 22) selon l'une quelconque des revendications précédentes, **caractérisé en ce qu'**il est constitué par un élément rotatif (18, 20, 22) prévu pour être monté solidaire à rotation sur l'arbre (26, 28, 30).

7. Elément d'assemblage (18, 20, 22) selon la revendication précédente, **caractérisé en ce qu'**il est constitué par une aiguille horlogère (18, 20, 22).

8. Elément d'assemblage (18, 20, 22) selon l'une des revendications précédentes, **caractérisé en ce que** ladite plaque est à base de silicium.

9. Pièce d'horlogerie (10) **caractérisée en ce qu'**elle comporte un élément d'assemblage (18, 20. 22) selon l'une quelconque des revendications précédentes.

## Claims

1. Assembly element (18, 20, 22) made in a plate of material which does not have a usable plastic range including an aperture (32) provided for the axial insertion of a circular cross section arbour (26, 28, 30), the inner wall (33) of the aperture (32) including elastic structures (34) which are etched into the plate and which each include at least one support surface (36, 38) for gripping the arbour (26, 28, 30) radially in order to secure the assembly element (18, 20, 22) relative to the arbour (26, 28, 30), each elastic structure (34) being formed by a fork which is connected to the inner wall (33) of the aperture by a bridge of material (40) and which includes two branches (42, 44) extending, on either side of the bridge of material (40), generally towards the arbour (26, 28, 30) and **characterised in that** each branch (42, 44) includes a support surface (36, 38) only in proximity to the free end (46, 48) thereof.

2. Assembly element (18, 20, 22) according to the preceding claim, **characterized in that** each branch (42, 44) of the elastic structure (34) has the shape of a substantially parabolic curve one fixed end (50, 52) of which is arranged on the associated bridge of material (40) and a second free end (46, 48) of which faces the free end (46, 48) of the other branch (42, 44) of the elastic structure (34), and **in that** the support surface (36, 38) of each branch (42, 44) is arranged on the inner face of the free end section thereof.

3. Assembly element (18, 20, 22) according to claim 1, **characterized in that** each elastic element (34) includes a main section (56) which extends on either side of the bridge of material (40), **in that** each branch (42, 44) extends, from the end of the main section (56) opposite the bridge of material (40), along an inclined rectilinear direction towards the associated branch (42, 44), relative to a radial direction, and **in that** the support surface (36, 38) of each branch (42, 44) is arranged at the free end (46, 48) thereof.

4. Assembly element (18, 20, 22) according to the preceding claim, **characterized in that** the main section (56) extends along a substantially circumferential direction.

5. Assembly element (18, 20, 22) according to any of the preceding claims, **characterized in that** the inner wall (33) of the aperture (32) includes at least three elastic structures (34) which are arranged to be regularly distributed around the arbour (26, 28, 30).

6. Assembly element (18, 20, 22) according to any of the preceding claims, **characterized in that** it is formed by a rotating element (18, 20, 22) to be fixedly mounted in rotation to the arbour (26, 28, 30).

7. Assembly element (18, 20, 22) according to the preceding claim, **characterized in that** it is formed by a timepiece hand (18, 20, 22).

8. Assembly element (18, 20, 22) according to any of the preceding claims, **characterized in that** said plate is made of silicon.

9. Timepiece (10) **characterized in that** it includes an assembly element according to any of the preceding claims.

## Patentansprüche

1. Fügeelement (18, 20, 22), das in einer Werkstoffplatte, die keinen verwendbaren Plastikbereich besitzt, ausgeführt ist, umfassend eine Öffnung (32), die für die axiale Einfügung einer Kreisquerschnittwelle (26, 28, 30) vorgesehen ist, wobei die Innenwandung (33) der Öffnung (32) elastische Strukturen (34) umfasst, die in die Platte graviert sind und die jeweils wenigstens eine Auflagefläche (36, 38) umfassen, um die Welle (26, 28, 30) radial einzuklemmen, damit die Befestigung des Fügeelements (18, 20, 22) in Bezug auf die Welle (26, 28, 30) sichergestellt wird, wobei jede elastische Struktur (34) aus einer Gabel besteht, die durch eine Werkstoffbrücke (40) mit der Innenwandung (33) der Öffnung verbunden ist und die zwei Zweige (42, 44) umfasst, wobei sich diese Zweige beiderseits der Werkstoffbrücke (40) global zur Welle (26, 28, 30) hin erstrecken, **dadurch gekennzeichnet, dass** jeder Zweig (42, 44) nur eine Auflagefläche (36, 38) in der Nähe von seinem freien Ende (46, 48) umfasst.

2. Fügeelement (18, 20, 22) nach vorhergehendem Anspruch, **dadurch gekennzeichnet, dass** jeder Zweig (42, 44) der elastischen Struktur (34) die Form einer merklich parabelförmigen Kurve aufweist, wovon ein erstes festes Ende (50, 52) auf der zugeordneten Werkstoffbrücke (40) angeordnet ist und wovon ein zweites freies Ende (46, 48) dem freien Ende (46, 48) des anderen Zweigs (42, 44) der elastischen Struktur (34) gegenüberliegt, und dass die Auflagefläche (36, 38) jedes Zweigs (42, 44) an der Innenseite seines freien Endabschnitts angeordnet ist.

3. Fügeelement (18, 20, 22) nach Anspruch 1, **dadurch gekennzeichnet, dass** jede elastische Struktur (34) einen Hauptabschnitt (56) umfasst, der sich beiderseits der Werkstoffbrücke (40) erstreckt, dass sich jeder Zweig (42, 44) ausgehend von dem der Werkstoffbrücke (40) entgegengesetzten Ende des Hauptabschnitts (56) gemäss einer geradlinigen Richtung erstreckt, die in Bezug auf eine radiale Richtung zum zugeordneten Zweig (42, 44) hin geneigt ist, und dass die Auflagefläche (36, 38) jedes Zweigs (42, 44) an seinem freien Ende (46, 48) angeordnet ist.

4. Fügeelement (18, 20, 22) nach vorhergehendem Anspruch, **dadurch gekennzeichnet, dass** sich der Hauptabschnitt (56) gemäss einer merklich kreislinienförmigen Richtung erstreckt.

5. Fügeelement (18, 20, 22) nach einem der vorhergehenden Ansprüche, **dadurch gekennzeichnet, dass** die Innenwandung (33) der Öffnung (32) wenigstens drei elastische Strukturen (34) umfasst, die derart angeordnet sind, dass sie regelmässig um die Welle (26, 28, 30) herum verteilt sind.

6. Fügeelement (18, 20, 22) nach einem der vorhergehenden Ansprüche, **dadurch gekennzeichnet, dass** es aus einem drehbaren Element (18, 20, 22) besteht, das vorgesehen ist, um drehungsfest auf der Welle (26, 28, 30) montiert zu werden.

7. Fügeelement (18, 20, 22) nach vorhergehendem Anspruch, **dadurch gekennzeichnet, dass** es aus einem Uhrzeiger (18, 20, 22) besteht.

8. Fügeelement (18, 20, 22) nach einem der vorhergehenden Ansprüche, **dadurch gekennzeichnet, dass** die Platte auf Silizium-Basis ist.

9. Zeitmessgerät (10), **dadurch gekennzeichnet, dass** es ein Fügeelement (18, 20, 22) nach einem der vorhergehenden Ansprüche umfasst.
